# EUROPÄISCHE PATENTSCHRIFT

(11) **EP 0 273 033 B1**
(45) Veröffentlichungstag und Bekanntmachung des Hinweises auf die Patenterteilung: **29.04.1992**
(21) Anmeldenummer: 86906802.3
(22) Anmeldetag: 28.10.1986
(51) Int. Cl.: H01R 9/05

(54) **KLEMMVORRICHTUNG FÜR DEN INNENLEITER EINES KOAXIALKABELS**
CLAMPING DEVICE FOR THE INNER CONDUCTOR OF A COAXIAL CABLE
DISPOSITIF DE SERRAGE POUR LE CONDUCTEUR INTERIEUR D'UN CABLE COAXIAL

(30) Priorität: 15.11.1985 DE 3540536
(43) Veröffentlichungstag der Anmeldung: 06.07.1988
(73) Patentinhaber: HANS KOLBE & CO., 31162 Bad Salzdetfurth (DE)
(72) Erfinder: HEISE, Sieghard, D-3205 Bockenem 1 (DE); ALTNÖDER, Arnfried, D-3000 Hannover (DE)
(86) Internationale Anmeldenummer: EP8600621
(87) Internationale Veröffentlichungsnummer: WO8703144

(56) Entgegenhaltungen:
- DE-C- 828 999
- DE-C- 951 286
- FR-A- 1 454 215
- FR-A- 2 191 296

## Beschreibung

Die Erfindung betrifft eine Klemmvorrichtung zum mechanischen Halten und zum Kontaktieren des Innenleiters eines Koaxialkabels nach dem Oberbegriff des Anspruchs 1, die Bestandteil z.B. einer Antennen-Steckdose ist.

Derartige Klemmvorrichtungen werden bei den unterschiedlichsten Anschluß-Organen für HF-Übertragung benötigt, insbesondere eben in Antennen-Steckdosen und bei HF-Geräteanschlüssen. Dabei werden an den galvanischen Kontakt und an die Halterung des Innenleiters des Koaxialkabels hohe Anforderungen gestellt, damit die für die Übertragung hoher und sehr hoher Frequenzen notwendige sicher und dauerhaft leitende Verbindung zwischen dem Innenleiter und dem weiterführenden Anschlußkontakt gewährleistet ist.

Eine Klemmvorrichtung mit den im Oberbegriff des Anspruchs 1 wiedergegebenen Merkmalen ist in DE-P 35 30 721 beschrieben. Sie weist ein Unterteil aus Isolierstoff auf, auf dessen Oberfläche ein quer zur Innenleiter-Längsachse verlaufendes Drahtende gehalten ist. Es stellt die Verbindung zur Schaltungsplatine in einer Antennensteckdose her. Das Oberteil der Klemmenanordnung besteht aus einer gegen das Unterteil schraubbaren Schelle mit einem Druckstück aus Isolierstoff, das den Innenleiter andrückt. Der Verbindungsdraht liegt fest auf dem Klemmen-Unterteil auf. Auch das Klemmen-Oberteil und das Druckstück sind starr an der zugehörigen Schraube geführt.

Die starre An- und Zuordnung und Führung der Teile für die mechanische Halterung und für den galvanischen Kontakt findet sich auch bei anderen bekannten Klemmvorrichtungen. So sind in der FR-A 21 91 296 (entspricht DE-P 22 23 112) L-förmig abgewinkelte Verbindungsdraht-Elemente beschrieben, deren kurzer Schenkel achsparallel zu dem Innenleiter eines Koaxialkabels in einer Aufnahme im Klemmen-Unterteil angeordnet ist. Der Schenkel ist längs von drei Seiten vom Isolierstoff des Steckdosen-Körpers umschlossen, und nur seine dem Innenleiter zugewandte Fläche ist für die Auflage und Kontaktierung frei.

Die Praxis zeigt, daß die Halterung und Kontaktierung des Innenleiters eines Koaxial-Kabels zwischen starr angeordneten Klemmenteilen Nachteile hat. Temperaturschwankungen, Materialermüdung und Materialfließen (speziell bei Kunststoff-Klemmenteilen) usw. können zu wechselnden Kräften innerhalb der Klemmvorrichtung führen und auf Dauer den gleichbleibend guten Kontakt und die Klemmung beeinträchtigen. Bei HF-Leiter-Anschlüssen resultieren aus ungenügender oder schwankender Kontaktierung störende Signal-Dämpfungsverluste.

Von einem verwandten Gebiet - den Elektro-Anschlüssen - ist eine Klemm-Verbindung bekannt geworden, bei der der Leitungsdraht durch Federkraft eingespannt wird. Der Draht wird durch die Rückholkraft eines gebogenen Federbands gegen eine Seite eines metallischen Plättchens gepreßt, auf dessen anderer Seite ein weiterführender Anschlußdraht anliegt. Das Zwischenteil ist erforderlich, weil der Anschlußdraht in der Klemme achsparallel zu dem zu klemmenden Leitungsdraht angeordnet ist (wie in der bekannten Schraub-Lüsterklemme die zu verbindenden Drähte). Ohne das Zwischenteil wäre es nicht möglich, mit diesem Prinzip Leiterdrähte mit einem Durchmesser ungleich dem des Anschluß- bzw. Verbindungsdrahts zu klemmen.
Die Klemmenkonstruktion ist recht kompliziert und damit kostenaufwendig und trotzdem nicht funktionssicher. So kann man, wenn man den Leitungsdraht in den Klemmungsbereich einführt, nicht sehen, ob das Drahtende mit ausreichender Länge erfaßt und eingespannt ist. Nachträgliches selbsttätiges Lösen ist denkbar. Die Federkraft ist nicht - wie bei einer Schraubung - dosierbar, und bei Fertigungsmängeln und bei zu kleinem Leitungsdraht-Durchmesser könnte sie für eine ausreichende und bzw. oder dauerhafte mechanische Halterung zu gering ausfallen. Nicht zuletzt ist eine solche Klemmen-Konstruktion für HF-Anschlüsse ungünstig, weil mit der Zahl der Übertragungsbauteile und -kontakte (zusätzliches Zwischenteil) auch die Dämpfungsverluste ansteigen.

Der Erfindung liegt die Aufgabe zugrunde, eine Schraub-Klemmvorrichtung der im Oberbegriff des Anspruchs 1 angegebenen Art dahingehend zu verbessern, daß die Funktionssicherheit der Verbindung, d.h. die Qualität und die Dauerhaftigkeit mechanisch wie galvanisch, nachhaltig verbessert und damit die insbesondere für die Übertragung hoher und sehr hoher Frequenzen erforderliche Sicherheit der elektrischen Anschlüsse, unabhängig von dem Leitungsdraht-Durchmesser und den Materialeigenschaften, gesteigert wird
Diese Aufgabe wird erfindungsgemäß mit den im kennzeichnenden Teil des Hauptanspruchs angegebenen Merkmalen gelöst. In den Unteransprüchen sind günstige Ausgestaltungsvarianten und -details aufgezeigt.

Mit der Erfindung wird erreicht, daß bei einer einmal hergestellten Klemmung auch bei wechselnden Belastungen, insbesondere durch Temperaturschwankungen, die das Verhalten von Isolierstoffen beeinflussen können, stets eine Klemmkraft-Reserve in Gestalt der zusätzlichen Federkraft zur Verfügung steht und, in Ergänzung der Schraubkraft, den in jedem Fall beständigen und sicheren mechanischen Halt und den gleichbleibend guten galvanischen Kontakt garantiert. Das Prinzip der Schraubklemmung wird damit in bezug auf die Langzeiteigenschaften mit geringem Aufwand und, im speziellen Fall unter Beibehaltung der im übrigen kompakten, einfachen und sicheren Konstruktion, entscheidend verbessert
Für dieses Ziel ist es an sich ausreichend, wenn das drahtartige Verbindungs- und Anschlußelement als einziges federndes Teil ausgebildet ist. Das ist die am wenigsten aufwendige - und dabei effektivste - Ausführungsform der Erfindung und bedarf gegenüber der eingangs beschriebenen Klemmvorrichtug für HF führende Innenleiter nur geringer Änderungen. Die federnde Ausbildung oder Anbringung auch des Schellen- bzw. Oberteils und bzw. oder des Druckstücks am Oberteil sind als Möglichkeiten der weiteren Optimierung des Prinzips der Kombination von Schraube und Feder angedeutet; es ist denkbar, daß bei anderen Klemmenkonstruktionen als der hier beschriebenen eine andere Vorzugsvariante günstiger ist. Nicht zuletzt kann das erfindungsgemäße Prinzip auch für weitere Anwendungsgebiete, z.B. zumindest in der Elektrotechnik, interessant und dabei eine gewisse Variabilität in der Realisierung von Nutzen sein
Die Erfindung wird im folgenden an Hand eines Ausführungsbeispiels näher erläutert. In der zugehörigen Zeichnung zeigen
Figur 1. Sprengskizze mit der Vorzugsvariante der Erfindung
Figur 2. Drahtartiges Verbindungselement
Figur 1 zeigt die Teile für die Innenleiterklemmung in einer Antennen-Steckdose, wie sie z.B. in der DE-P 35 30 721 beschrieben ist.
Der Innenleiter 1 des Koaxialkabels (das Außenleiter-Metallgeflecht 2 ist zurückgeschoben) wird bei der Installation seitlich über das Klemmen-Unterteil 3 geschoben. Anschließend wird das Klemmen-Oberteil 4 gegen das Unterteil geschraubt. Der Ausführende kann sich dabei mit Augenschein überzeugen, daß der Innenleiter-Draht ausreichend weit in den Klemmbereich eingeführt und eingespannt ist.
Zur galvanischen Trennung des Innenleiters von den übrigen Steckdosen-Bauteilen (die mit dem Außenleiter in Kontakt sind) bestehen das Unterteil 3 und das Druckstück 5 aus Isolierstoff. Das Schellen- oder Oberteil 4, an dem das Druckstück 5 befestigt ist, besteht aus Gründen der höheren Festigkeit vorzugsweise aus Metall. Eine Ausführung ganz und gar aus dem Isolierstoff ist aber denkbar.
Die Verbindungsstelle Oberteil 4/Druckstück 5 ist so beschaffen, daß man sich die Zwischenfügung eines Feder- und Halteelements, z.B. aus Federband oder als kleine Schraubenfeder, vorstellen kann. Eine weitere Möglichkeit der federnden Lagerung im Bereich des Oberteils besteht darin, eine Feder zwischen dem Oberteil 4 und dem Kopf der Schraube 6 anzuordnen. Welche Variante auch gewählt wird; immer können die Federungselemente aus Metall ausgeführt werden und sind damit in ihrem Verhalten weitgehend unabhängig von Temperaturänderungen.

Wie bei der Lösung nach DE-P 35 30 721, wird der Innenleiter-Draht beim Festziehen der Schraube 6 zwischen dem satteldachförmigen Unterteil 3 und dem komplementär ausgebildeten Druckstück 5 geknickt und damit zusätzlich gegen axialen Zug gesichert. Er drückt dabei den Kontaktarm 9 des Verbindungselements gegen dessen Feder-Widerstand in die Nut 8 im Scheitelbereich der Unterteil-Oberfläche 7. Solange die Klemmung besteht, hat der Kontaktarm das Bestreben, sich hochzurichten und drückt seinerseits gegen den Innenleiter-Draht. Damit ist - in Abhängigkeit von den maßlichen Verhältnissen zwischen dem Kontaktarm, der Unterteil-Oberfläche und der Nut-Sohle und natürlich vom Werkstoff des Verbindungselements - eine ausreichende Klemmkraft-Reserve für den Fall gegeben, daß sich die Schraubklemmung aus den verschiedenen oben beschriebenen Gründen lockert.

Figur 2 zeigt ein Beispiel für die konstruktive Gestaltung des Verbindungselements zur - in diesem Fall - Schaltungsplatine im Steckdosen-Inneren. Bei dem Kontaktarm 9 setzt sich die Dachform des Unterteils 3 fort und bildet eine für die Kontaktierung günstige Schneide. Im oberen Bereich der Abbiegung zum Dosen-Inneren ist die Abplattung 11 zu erkennen, mit deren seitlichen Überständen das Element in der komplementär gestalteten Aufnahme 12 der Durchführung im Unterteil 3 gehalten und abgestützt wird.

Ein wesentlicher Gesichtspunkt der der Erfindung zugrunde liegenden Aufgabe bestand darin, daß die Klemmung nicht von einem einzigen Befestigungsprinzip abhängig sein sollte. Das Schraubprinzip allein hat sich als nicht ausreichend sicher erwiesen, und die Federklemmung ist zu sehr vom Federmaterial (Fertigungsqualität usw.) und von den Maßverhältnissen im unmittelbaren Klemmungsbereich (vor allem vom Drahtdurchmesser) abhängig. Mit der Erfindung ist es gelungen, beide Prinzipien ohne aufwendige Änderungen der Konstruktion zu kombinieren und ihre jeweiligen Vorteile zu vereinigen, ohne die Nachteile mit zu übernehmen.

## Patentansprüche

1. Klemmvorrichtung für den Innenleiter eines Koaxialkabels mit
- einem Unterteil (3) aus Isolierstoff als Auflager,
- einem Oberteil (4), mit dem der Innenleiter (1) durch Schraubung Schraubung über ein Druckstück (5) aus Isolierstoff gegen das Unterteil (3) gepreßt wird, und
- einem drahtartigen Verbindungselement (9,11,10), das aus einem Kontaktarm (3) auf der Unterteil-Oberfläche und einer weiterführenden Abbiegung besteht, wobei
- die Längsachse des Kontaktarms (9) quer zur Längsachse des zu klemmenden Innenleiters (1) verläuft,
dadurch gekennzeichnet, daß, zusätzlich zur Arretierung durch die Klemmschraube (6), von den Teilen zur Innenleiter-Klemmung zumindest der Kontaktarm (9) in Richtung gegen den Innenleiter (1) federnd beweglich ist, wobei
- das Verbindungselement mit der Abbiegung (10) so im Unterteil (3) gehalten wird, daß der Kontaktarm (9) in nicht klemmender Ruhelage über die Unterteil-Oberfläche (7), diese nicht berührend, hinausragt, und
- unterhalb des Kontaktarms (9) des Verbindungselements im Unterteil (3) eine Nut (8) verläuft, in die der Kontaktarm bei Klemmung eines Innenleiter-Drahts (1) gegen den Federungswiderstand hineingedrückt wird.

2. Klemmvorrichtung nach Anspruch 1, dadurch gekennzeichnet, daß der Kontaktarm (9) satteldachartig ausgebildet ist.

3. Klemmvorrichtung nach Anspruch 1, dadurch gekennzeichnet, daß die Abbiegung (10) an ihrem im Unterteil (3) geführten Abschnitt eine Abplattung (11) hat und daß die seitlichen Überstände der Abplattung in komplementären Ausnehmungen (12) im Unterteil gehalten werden, so daß der Kontaktarm (9) in seiner Lage arretiert ist.

4. Klemmvorrichtung nach Anspruch 1, dadurch gekennzeichnet, daß das Unterteil (3) an seiner dem Innenleiter zugewandten Seite beidseits der Nut (8) dachartig abgeschrägt ist.

5. Klemmvorrichtung nach Anspruch 1, dadurch gekennnzeichnet, daß das Oberteil (4) in sich federnd ausgebildet oder an der Schraube (6) in bezug auf das Unterteil (3) federnd gelagert ist.

6. Klemmvorrichtung nach Anspruch 1, bei der zwischen dem Innenleiter (1) und dem Klemmen-Oberteil (4) ein Druckstück (5) aus Isolierstoff vorgesehen ist, dadurch gekennzeichnet, daß das Druckstück (5) am Oberteil (4) mit Federwirkung in Richtung zum Innenleiter (1) befestigt ist.

## Claims

1. Clamping device for the center conductor of a coaxial cable comprising
- a lower section (3) made of dielectric material operating as a clamping base,
- an upper section (4) by which the center conductor (1) is pressed when screwed down to the lower section (3) through a hold-down tag (5) made of dielectric material, and
- a wire-shaped junction piece (9, 11, 10) consisting of a contact branch (9) located on the surface of the lower part and a curved transmission element
- the longitudinal axis of the contact branch (9) being at right angles with the longitudinal axis of the center conductor (1)
characterized by the fact that in addition to being held in place by the clamping screw (6) the center conductor (1) is held by the contact branch (9) being spring-loaded against it,
- while the junction element with its bend (10) is fixed in the lower part (3) in such a way that the contact branch (9) in its non-clamping position lifts slightly up from the surface (7) of the lower section with which it has no contact
- the lower section (3) being provided with a grove (8) below the contact branch (9) into which the latter is pressed when a center conductor wire (1) presses against its resilience.

2. Clamping device as per claim 1, characterized by the fact that the clamping branch (9) is shaped like a saddle-back roof.

3. Clamping device as per claim 1, characterized by the fact that the bend (10) in the area of the lower section integrates a flat portion (11) and that the parts of the flat section (12) standing out over the edges of the lower section fits into complementary groves in said lower section so that the contact branch (9) is fixed in its position.

4. Clamping device as per claim 1, characterized by the fact that the lower section (3) at the side next to the center conductor slopes like a roof at either side the grove (8).

5. Clamping device as per claim 1, characterized by the fact that the upper section (4) is resilient in itself or fixed in a spring-loaded fashion on the lower section (3) with respect to the screw (6).

6. Clamping device as per claim 1 which between the center conductor (1) and the upper clamping section (4) is provided with a tensile element (5) made of dielectric material characterized by the fact that the tensile element (5) is fixed to the upper section (4) in such a way that it is spring-loaded with respect to the center conductor (1).

## Revendications

1. Dispositif de serrage pour le conducteur intérieur d'un câble coaxial muni
- d'une partie inférieure (3) en matériau isolant opérant comme base de serrage,
- d'une partie supérieure (4) pressant le conductor intérieur (1) à travers une vis (6) et un élément de tension (5) en matériau isolant (5) contre la partie inférieure (3) et
- d'un élément de jonction sous forme d'un bout de fil (9, 11,10), consititué par une branche de contact (9) disposé sur la face de la partie inférieure et d'une pièce courbée de connexion,
- l'axe de longueur de la branche de contact (9) étant disposé de façon perpendiculaire par rapport à l'axe de longueur du conducteur intérieur à serrer (1),
caractérisé du fait que en complément à la vis d'arrêt (6) le conducteur intérieur (1) est aussi fixé au moins par la branche de contact (9) faisant ressort contre celui-ci,
- l'élément de jonction avec sa courbure (10) étant disposé sur la partie inférieure (3) de telle façon qu'en position ouverte la branche de contact (9) s'élève au-dessus de la face (7) de la partie inférieure (3) et
- qu'au-dessous de la branche de contact (9) de l'élément de jonction il existe une rainure (8) dans la partie inférieure (3) dans laquelle la branche de contact s'enfonce dans le moment qu'un fil conducteur intérieur est pressé contre sa résilience.

2. Dispositif de serrage selon la revendication 1 caractérisé du fait que la branche de contact (9) montre la forme d'un toit en bâtière.

3. Dispositif de serrage selon la revendication 1 caractérisé du fait que la courbure (10) sur la section d'entrée dans la partie inférieure (3) est muni d'une portion patte (11) et que les projecture latérales de la portion patte s'accrochent dans des évidement complémentaires (12) de la partie inférieure de façon à tenir en position la branche de contact.

4. Dispositif de serrage selon la revendication 1 caractérisé du fait que la face de la partie inférieure (3) tournant vers le conducteur intérieur est munie d'une pente pareille à un toit à chaque côté de la rainure (8).

5. Dispositif de serrage selon la revendication 1 caractérisé du fait que la partie supérieure (4) est construite d'une façon résiliente ou est tenue en résilience par rapport à la vis de serrage (6) et à la partie inférieure (3).

6. Dispositif de serrage selon la revendication 1 où entre le conducteur intérieur (1) et la partie supérieure (4) se trouve un élément de tension (5) en matériau isolant, caractérisé du fait que cet élément de tension (5) est fixé a la partie supérieure (4) d'une manière qu'il fasse ressort par rapport au conducteur intérieur (1).
